# FASCICULE DE BREVET EUROPEEN

(11) **EP 3 988 495 B1**
(45) Date de publication et mention de la délivrance du brevet: **06.09.2023**
(21) Numéro de dépôt: 21202043.2
(22) Date de dépôt: 12.10.2021
(51) Int. Cl.: B66D 1/74, B66D 1/76

(54) **PROCÉDÉ POUR CONTRÔLER LE FONCTIONNEMENT D'UN TREUIL À CABESTAN ET TREUIL À CABESTAN METTANT EN OEUVRE UN TEL PROCÉDÉ**
VERFAHREN ZUR STEUERUNG DES BETRIEBS EINER CAPSTAN-WINDE UND CAPSTAN-WINDE, DIE EIN SOLCHES VERFAHREN UMSETZT
METHOD FOR CONTROLLING THE OPERATION OF A CAPSTAN WINCH AND CAPSTAN WINCH IMPLEMENTING SUCH A METHOD

(30) Priorité: 26.10.2020 FR 2010940
(43) Date de publication de la demande: 27.04.2022
(73) Titulaire: REEL, 69450 Saint-Cyr au Mont d'Or (FR)
(72) Inventeur: DEBEVERE, Ronny, 13250 SAINT-CHAMAS (FR); DECREUSEFOND, Sébastien, 13300 PELISSANNE (FR); THUBET, Thomas, 13270 FOS-SUR-MER (FR)
(74) Mandataire: Cabinet Laurent & Charras

(56) Documents cités:
- EP-A1- 3 319 899
- FR-A1- 2 843 954
- US-A- 4 234 167

## Description

### DOMAINE DE L'INVENTION

L'invention concerne le domaine des treuils, et plus spécifiquement des treuils dits à cabestan.

Un treuil à cabestan est classiquement constitué d'un ou de deux tambours de traction, mu(s) en rotation au moyen d'un moteur, généralement électrique, à la périphérie duquel ou desquels vient s'enrouler un câble de traction selon, en général, une pluralité de spires réparties sur une seule couche. Ledit câble est ensuite stocké sur un tambour de stockage, en général contigu au cabestan, et traditionnellement d'axe de rotation parallèle à l'axe de rotation du cabestan, en vue notamment de permettre le stockage de longueurs importantes de câbles, ledit tambour étant mu en rotation au moyen d'un moteur, également électrique.

L'avantage bien connu de la mise en oeuvre d'un cabestan réside dans la faculté de déployer une force particulièrement importante, notamment servant à lever ou hâler des charges élevées.

### ETAT ANTERIEUR DE LA TECHNIQUE

Les treuils à cabestan ont démontré leur efficacité depuis de nombreuses années. Cependant, pour un certain nombre de raisons, notamment liées à la nature de la surface extérieure du ou des tambours qui constituent le cabestan, de l'usure du câble, ou des conditions d'utilisation, notamment atmosphériques (givre ou glace à la surface), il n'est pas rare d'observer un glissement relatif du câble sur le ou les tambours du cabestan, et donc corollairement, une diminution de l'efficacité de la traction exercée sur le câble et, en outre, du rendement du moteur actionnant en rotation ledit cabestan.

Afin de contrôler de manière plus efficace ce glissement relatif du câble autour du cabestan, on a proposé, par exemple dans le document EP 3 319 899, qui divulgue le préambule des revendications indépendantes, de munir l'entrée du treuil d'un dispositif de mesure de la vitesse du câble, que l'on compare avec la vitesse de rotation du cabestan. En fonction de la comparaison de ces vitesses respectives, on modifie le couple du moteur actionnant en rotation le tambour de stockage, afin de générer une traction plus intense sur le câble entre le tambour de stockage et le cabestan, et corollairement, conférer à nouveau une certaine adhérence au câble sur le cabestan.

Si le procédé décrit dans ce document permet effectivement d'aboutir au résultat recherché, en revanche il nécessite la mise en oeuvre d'un organe supplémentaire, en l'espèce le dispositif de mesure du câble à l'entrée du treuil, typiquement monté sur une poulie de renvoi, complexifiant dès lors le treuil en résultant, et accélérant l'usure du câble en raison de son passage au sein de la gorge de ladite poulie de renvoi, nonobstant la libre rotation de cette dernière. Par ailleurs, le dispositif décrit dans ce document met en oeuvre, en raison même de son mode de fonctionnement, une régulation permanente du couple sur le moteur actionnant le tambour de stockage. Ce faisant, en raison des variations permanentes agissant sur ledit moteur, on accélère l'usure de ce dernier, et en outre, on perd en fiabilité.

Le document US 4 234 167 décrit un autre moyen de contrôler le bon enroulement du câble sur le tambour d'un treuil.

Une autre difficulté réside dans la réalisation d'un enroulement ordonné du câble issu du cabestan sur le tambour de stockage. En effet, classiquement, le câble issu du cabestan est guidé à la périphérie du tambour de stockage par le biais d'une vis de trancannage, qui permet, de manière connue, de réaliser l'enroulement spire par spire, puis couche par couche du câble sur ledit tambour de stockage. Cependant, afin de permettre le fonctionnement correct de cette vis de trancannage, la tension du câble en sortie du cabestan doit être suffisante, faute de quoi, on observe un enroulement désordonné sur le tambour de stockage, se traduisant in fine par un dysfonctionnement du treuil.

L'objectif recherché par la présente invention est identique à celui qui vise à résoudre ces différents problèmes, tout en simplifiant le treuil en question.

### EXPOSE SOMMAIRE DE L'INVENTION

A cet effet, l'invention vise un procédé pour contrôler le fonctionnement d'un treuil à cabestan, dans lequel ledit treuil comprend :
▪ un tambour de stockage d'un câble, actionné par un premier moteur électrique, l'une des extrémités dudit câble étant solidaire du tambour ;
▪ un cabestan, constitué d'au moins un tambour autour duquel vient s'enrouler ledit câble issu du tambour de stockage selon une pluralité de spires réparties sur une seule couche, ledit au moins un tambour étant mu en rotation au moyen d'un second moteur électrique.

Selon l'invention, on fixe le couple du moteur du tambour de stockage à une valeur nominale minimum et constante.

Typiquement, cette valeur minimum est déterminée en fonction du nombre de spires sur le ou les tambours du cabestan, du coefficient de frottement minimum de la surface périphérique du ou des tambours du cabestan rencontré en opération, et de la tension minimum nécessaire pour garantir un bon enroulement du câble sur le tambour de stockage.

Ce faisant, quand bien même un glissement du câble intervient sur le ou les tambours du cabestan, la tension générée sur ledit câble par le tambour de stockage maintient l'enroulement ordonné de ce dernier sur ledit tambour de stockage. Ce principe, qui pourrait être considéré comme entraînant une surconsommation électrique du moteur du tambour de stockage, n'est dans les faits pas gênant, dans la mesure où la puissance de ce dernier est minimisée par le choix du nombre de spires sur le cabestan, le véritable effort étant assuré par le moteur actionnant le ou les tambours du cabestan, le tambour de stockage ne participant pas à l'effort de levage ou de halage.

Selon un autre aspect de l'invention, le glissement du câble sur le ou les tambours du cabestan peut avoir des conséquences importantes en termes de sécurité. Ainsi, afin de pallier cette difficulté, l'invention consiste également à détecter ce phénomène de glissement, pour permettre de déclencher une action positive. Typiquement, selon l'invention :
▪ on mesure la longueur effective de déroulement du câble par la détermination du nombre de rotations du tambour de stockage ;
▪ on compare ladite longueur effective avec la longueur théorique de déroulement du câble par intégration de la vitesse angulaire de rotation du moteur du cabestan sur le temps ;
▪ en cas de dépassement de la valeur résultant de cette comparaison au-delà d'un seuil déterminé, on induit l'actionnement de freins mécaniques de blocage du tambour de stockage.

En d'autres termes, l'invention consiste non plus à ajouter un moyen technique supplémentaire pour déterminer les vitesses relatives du tambour de stockage et du cabestan par mesure d'une grandeur additionnelle, mais à intégrer au sein des éléments fondamentaux constitutifs d'un treuil à cabestan un dispositif apte à mesurer de manière simple l'une des grandeurs, en l'espèce la longueur théorique de déroulement du câble. Ce faisant, on simplifie considérablement la gestion dudit treuil.

En outre, en raison de l'absence de recours à tout dispositif mécanique supplémentaire, tel que par exemple mis en oeuvre dans l'art antérieur précité, le fonctionnement du dispositif de l'invention dans les conditions hostiles, telles que par exemple inhérentes aux turbulences, aux conditions climatiques, etc., n'est pas affecté.

L'invention concerne également un treuil à cabestan mettant en oeuvre ce procédé.

Ce treuil à cabestan comprend :
▪ un tambour de stockage d'un câble, actionné par un premier moteur électrique, l'une des extrémités dudit câble étant solidaire du tambour ;
▪ un cabestan, comportant au moins un tambour autour duquel vient s'enrouler ledit câble issu du tambour de stockage selon une pluralité de spires réparties sur une seule couche, l'autre extrémité du câble étant destinée à lever ou haler une charge, ledit cabestan étant mu en rotation au moyen d'un second moteur également électrique.

Selon l'invention, on associe au tambour de stockage un codeur, apte à délivrer une information correspondant au nombre de rotations réalisées par ledit tambour de stockage à une électronique de gestion, cette dernière étant apte à déterminer, en fonction de cette donnée, du diamètre dudit tambour de stockage, du diamètre du câble, et du nombre de spires maximum de câble par couche sur ledit tambour, la longueur effective de déroulement du câble. Cette électronique de gestion est reliée à une unité de gestion dudit treuil, au niveau de laquelle aboutit l'information relative à la vitesse du moteur actionnant en rotation le ou les tambours du cabestan, et ainsi établir une comparaison entre la longueur théorique de déroulement du câble et la longueur effective dudit déroulement. En cas de dépassement d'un seuil déterminé, l'unité de gestion engendre l'activation immédiate des freins mécaniques agissant sur le tambour de stockage.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui de la figure unique annexée.

La figure 1 est une représentation schématique du treuil à cabestan conforme à l'invention.

### DESCRIPTION DETAILLEE DE L'INVENTION

La figure 1 fait clairement apparaître de manière schématique, d'une part le tambour de stockage (2), et d'autre part le tambour, en l'espèce unique, constitutif du cabestan (4) dont est muni le treuil de l'invention. Les axes de rotation respectifs du tambour de stockage et du cabestan sont parallèles entre eux.

Le tambour de stockage (2) est mû en rotation au moyen d'un premier moteur électrique (3). Le cabestan (4) est mu en rotation au moyen d'un second moteur (5), également électrique.

Ces deux moteurs électriques développent des puissances différentes. En effet, le moteur électrique (5) du cabestan est beaucoup plus puissant, dans la mesure où ledit cabestan assure la traction sur la charge (7). Corollairement, le moteur électrique (3) du tambour de stockage développe une puissance nettement moindre, puisqu'aussi bien, il n'est destiné qu'à assurer un contre effort nécessaire au fonctionnement afin notamment d'assurer un enroulement ordonné du câble sur le tambour de stockage, sans participer à la traction de ladite charge.

Entre le tambour de stockage (2) et le cabestan (4), s'étend un brin de câble (8), en principe systématiquement sous tension. On n'a pas représenté aux fins de simplification, la vis de trancannage ou système équivalent, assurant de manière connue, un enroulement régulier du câble sur le tambour de stockage.

L'une des extrémités du câble (6) est fixée mécaniquement au tambour de stockage (2), de sorte qu'il ne peut y avoir de glissement dudit câble au niveau dudit tambour de stockage.

L'autre extrémité libre du câble reçoit une charge (7), destinée à être treuillée au moyen du treuil de l'invention.

Selon l'invention, on impose au moteur électrique (3) du tambour de stockage (2) un fonctionnement à couple nominal minimum constant. Ce faisant, même dans des conditions susceptibles de favoriser le glissement du câble sur le ou les tambours du cabestan (4), par exemple en raison du recouvrement de la surface périphérique du ou des tambours du cabestan d'une couche de givre ou de glace, on dispose toujours d'une tension T₁ exercée par le tambour de stockage (2) sur le brin de câble (8) séparant le tambour de stockage (2) du cabestan (4) suffisante pour assurer le déroulement et l'enroulement corrects dudit câble sur ledit tambour de stockage (2).

A titre illustratif, on indique les données numériques suivantes :
- charge (7) à lever ou à haler : 350 kg
- nombre de tours θ du câble sur le cabestan : 6,6
- coefficient de frottement f de la surface périphérique du tambour du cabestan : 0,05

Il est connu que le rapport des tensions, respectivement la tension T₁ du brin de câble (8) séparant le tambour de stockage (2) du cabestan (4) sur la tension T₂ inhérente à la charge (7) halée ou levée par ledit cabestan répond à l'équation suivante : $\frac{{T}_{2}}{{T}_{1}} = {e}^{f . θ}$

Ainsi, dans l'hypothèse la plus extrême en termes d'adhérence du câble sur le tambour du cabestan (f ≈ 0,05), on aboutit pour une charge de 350 kg environ, à une valeur de T₁ voisine de 20 Kg. Cette tension maximum est facilement atteignable, sans nécessiter de surdimensionner le moteur électrique actionnant le tambour de stockage, simplement en fixant le couple à sa valeur minimum.

On dispose ce faisant d'une tension permanente et suffisante du brin de câble (8), pour assurer un fonctionnement correct de la vis de trancannage, et corollairement un enroulement ordonné du câble sur le tambour de stockage.

Par ailleurs, selon un autre aspect de l'invention, est associé à l'axe de rotation du tambour de stockage (2), un codeur (1), qui permet de déterminer précisément le nombre de tours effectués par le tambour de stockage (2). Cette information est communiquée à une électronique de gestion, programmée pour déterminer, en raison de la connaissance du diamètre dudit tambour de stockage, du diamètre du câble et du nombre de spires de câbles par couche dudit tambour de stockage, la longueur théorique de déroulement du câble (6). Cette longueur théorique constitue l'une des deux valeurs destinées à être comparée conformément au procédé de l'invention.

En sortie du tambour de stockage (2), le câble vient s'enrouler autour du cabestan (4) dont, là encore, le diamètre externe est connu. On sait que le rapport des tensions du brin de câble (8) sur la tension résultant de la charge (7) sur le câble (6), est directement dépendant, d'une part du nombre de spires d'enroulement du câble sur le cabestan (4), et d'autre part d'un coefficient de frottement du câble sur la périphérie dudit cabestan, coefficient susceptible de varier en fonction des conditions d'utilisation du treuil, de l'usure du câble ou de la surface extérieure du cabestan (voir la relation ci-dessus).

Si nonobstant le fonctionnement du moteur électrique du tambour de stockage à couple minimum, un glissement du câble sur le tambour du cabestan devait survenir, le procédé conforme à l'invention détermine la longueur théorique de déroulement du câble par détermination de la vitesse du moteur (5) assurant la rotation dudit cabestan. Une simple intégration sur le temps de cette vitesse permet de déterminer la longueur théorique de déroulement du câble.

En comparant la longueur théorique de déroulement du câble d'une part et la longueur effective de déroulement du câble d'autre part, on détermine une valeur résultante que l'on compare à un seuil déterminé, stocké dans une unité de gestion (non représentée) dudit treuil. Si cette valeur dépasse un seuil déterminé, ladite unité de gestion engendre immédiatement l'actionnement des freins, mécaniques en l'espèce, sur le tambour de stockage (2), et donc le blocage du câble, pour des raisons évidentes de sécurité.

On conçoit tout l'intérêt du procédé de gestion du treuil conforme à l'invention, qui permet d'optimiser le fonctionnement dudit treuil sans nécessiter la mise en oeuvre d'un dispositif supplémentaire, tel que par exemple décrit dans l'art antérieur.

Corollairement, on optimise également le comportement thermique et la durée de vie du moteur du tambour de stockage, bien que fonctionnement à couple minimum, par simple dimensionnement suffisant de sa puissance.

## Revendications

1. Procédé pour contrôler le fonctionnement d'un treuil à cabestan, dans lequel ledit treuil comprend :
▪ un tambour de stockage (2) d'un câble de levage ou de halage (6), ledit tambour étant actionné par un premier moteur (3) électrique, l'une des extrémités dudit câble étant solidaire du tambour (2);
▪ un cabestan (4), constitué d'au moins un tambour autour duquel vient s'enrouler ledit câble issu du tambour de stockage (2) selon une pluralité de spires réparties sur une seule couche, l'autre extrémité du câble étant destinée à lever ou haler une charge (7), ledit au moins un tambour du cabestan étant mu en rotation au moyen d'un second moteur électrique (5),
**caractérisé en ce que** l'on fixe le couple du moteur électrique (3) du tambour de stockage (2) à une valeur nominale minimum et constante, déterminée en fonction du nombre de spires de câble sur le ou les tambours du cabestan (4), du coefficient de frottement minimum de la surface périphérique du ou des tambours du cabestan rencontré en opération, et de la tension minimum nécessaire pour garantir un bon enroulement du câble sur le tambour de stockage (2), et
**en ce que** :
▪ on mesure la longueur effective du déroulement du câble par la détermination du nombre effectif de rotations du tambour de stockage (2) ;
▪ on compare ladite longueur effective avec la longueur théorique de déroulement du câble par intégration sur le temps de la vitesse de rotation du moteur (5) du cabestan (4) ;
▪ en cas de dépassement par la valeur résultant de cette comparaison, d'un seuil déterminé, on induit l'actionnement de freins mécaniques de blocage du tambour de stockage.

2. Procédé pour contrôler le fonctionnement d'un treuil à cabestan selon la revendication 1, dans lequel on détermine la longueur effective de déroulement du câble au moyen d'une électronique de gestion intégrée dans le treuil, au niveau de laquelle aboutit l'information émanant d'un codeur (1) monté sur l'axe de rotation du tambour de stockage (2), et apte à déterminer ladite longueur effective en fonction du nombre de rotation du tambour de stockage, du diamètre dudit tambour de stockage, du diamètre du câble (6), et du nombre de spires maximum de câble par couche sur ledit tambour.

3. Treuil à cabestan mettant en oeuvre le procédé selon l'une des revendications 1 et 2 comprenant :
▪ un tambour de stockage (2) d'un câble de levage ou de halage (6), ledit tambour étant actionné en rotation par un premier moteur électrique (3), l'une des extrémités dudit câble étant solidaire du tambour, et ledit tambour de stockage (2) étant muni de freins mécaniques ;
▪ un cabestan (4), constitué d'au moins un tambour autour duquel vient s'enrouler ledit câble issu du tambour de stockage (2) selon une pluralité de spires réparties sur une seule couche, l'autre extrémité du câble étant destinée à lever ou haler une charge (7), ledit au moins un tambour étant mu en rotation au moyen d'un second moteur (5), également électrique ;
***caractérisé* en ce qu'**un codeur (1) est associé à l'axe de rotation du tambour de stockage (2) afin de déterminer le nombre de rotations dudit tambour de stockage (2), et **en ce que** le treuil intègre en outre une électronique de gestion, apte à déterminer, en fonction dudit nombre de rotation, du diamètre dudit tambour de stockage (2), du diamètre du câble (6) et du nombre maximum de spires de câble par couche, la longueur effective de déroulement du câble (6).

4. Treuil à cabestan selon la revendication 3, ***caractérisé* en ce qu'**il comprend une unité de gestion, au niveau de laquelle aboutit l'information relative à la longueur théorique de déroulement du câble d'une part, et la vitesse du moteur (5) actionnant en rotation ledit au moins un tambour du cabestan (4) d'autre part, ladite unité de gestion étant apte à établir une comparaison entre la longueur théorique de déroulement du câble et la longueur effective dudit déroulement, qui, si elle dépasse un seuil déterminé, engendre l'activation des freins mécaniques du tambour de stockage.

## Patentansprüche

1. Verfahren zur Steuerung des Betriebs einer Capstan-Winde, wobei die Winde umfasst:
▪ eine Speichertrommel (2) für ein Hub- oder Zugseil (6), wobei die Trommel von einem ersten Elektromotor (3) angetrieben wird, wobei eines der Enden des Seils fest mit der Trommel (2) verbunden ist;
▪ einen Capstan (4), der aus mindestens einer Trommel besteht, um die sich das von der Speichertrommel (2) kommende Seil mit einer Vielzahl von Windungen einlagig wickelt, wobei das andere Ende des Seils dazu bestimmt ist, eine Last (7) anzuheben oder zu ziehen, wobei die mindestens eine Trommel des Capstan mithilfe eines zweiten Elektromotors (5) in Drehung versetzt wird,
**dadurch gekennzeichnet, dass** das Drehmoment des Elektromotors (3) der Speichertrommel (2) auf einen minimalen und konstanten Nennwert festgelegt wird, der bestimmt wird in Abhängigkeit von der Anzahl der Seilwindungen auf der oder den Trommeln des Capstan (4), dem minimalen Reibungskoeffizienten der Umfangsfläche der Trommel oder Trommeln des im Betrieb befindlichen Capstan und der minimalen Spannung, die notwendig ist, um eine gute Aufwicklung des Seils auf der Speichertrommel (2) zu gewährleisten, und dadurch, dass:
▪ die effektive Länge der Seilabwicklung durch die Bestimmung der effektiven Anzahl von Umdrehungen der Speichertrommel (2) gemessen wird;
▪ die effektive Länge mit der theoretischen Abwicklungslänge des Seils durch Zeitintegration der Drehgeschwindigkeit des Motors (5) des Capstan (4) verglichen wird;
▪ wenn der aus diesem Vergleich resultierende Wert einen bestimmten Schwellenwert überschreitet, wird die Betätigung von mechanischen Bremsen zur Blockierung der Speichertrommel veranlasst.

2. Verfahren zur Steuerung des Betriebs einer Capstan-Winde nach Anspruch 1, bei dem die effektive Länge der Seilabwicklung mithilfe einer in die Winde integrierten Steuerelektronik bestimmt wird, bei der die von einem auf der Drehachse der Speichertrommel (2) montierten Codierer (1) stammende Information eingeht, und die in der Lage ist, die effektive Länge in Abhängigkeit von der Anzahl der Umdrehungen der Speichertrommel, dem Durchmesser der Speichertrommel, dem Durchmesser des Seils (6) und der maximalen Anzahl von Seilwindungen pro Lage auf der Trommel zu bestimmen.

3. Das Verfahren nach einem der Ansprüche 1 und 2 umsetzende Capstan-Winde, umfassend:
▪ eine Speichertrommel (2) für ein Hub- oder Zugseil (6), wobei die Trommel von einem ersten Elektromotor (3) in Drehung versetzt wird, wobei eines der Enden des Seils fest mit der Trommel verbunden ist, und wobei die Speichertrommel (2) mit mechanischen Bremsen versehen ist;
▪ einen Capstan (4), der aus mindestens einer Trommel besteht, um die sich das von der Speichertrommel (2) kommende Seil mit einer Vielzahl von Windungen einlagig wickelt, wobei das andere Ende des Seils dazu bestimmt ist, eine Last (7) anzuheben oder zu ziehen, wobei die mindestens eine Trommel mithilfe eines zweiten, ebenfalls elektrischen Motors (5) in Drehung versetzt wird;
***dadurch gekennzeichnet*, dass** ein Codierer (1) mit der Drehachse der Speichertrommel (2) verbunden ist, um die Anzahl der Umdrehungen der Speichertrommel (2) zu bestimmen, und dass die Winde außerdem eine Steuerelektronik enthält, die in der Lage ist, in Abhängigkeit von der Anzahl der Umdrehungen, dem Durchmesser der Speichertrommel (2), dem Durchmesser des Seils (6) und der maximalen Anzahl von Seilwindungen pro Lage die effektive Länge des Abwickelns des Seils (6) zu bestimmen.

4. Capstan-Winde nach Anspruch 3, ***dadurch gekennzeichnet*, dass** sie eine Steuereinheit umfasst, bei der die Information über die theoretische Länge der Seilabwicklung einerseits und die Geschwindigkeit des Motors (5), der die Drehung der mindestens einen Trommel der Capstan (4) antreibt, andererseits eingeht, wobei die Steuereinheit in der Lage ist, einen Vergleich zwischen der theoretischen Abwicklungslänge des Seils und der effektiven Abwicklungslänge herzustellen, die, wenn sie einen bestimmten Schwellenwert überschreitet, die Aktivierung der mechanischen Bremsen der Speichertrommel bewirkt.

## Claims

1. A method for controlling the operation of a capstan winch, in which said winch comprises:
▪ a drum (2) for storing a hoisting or hauling cable (6), said drum being actuated by a first electric motor (3), one of the ends of said cable being secured to the drum (2);
▪ a capstan (4), constituted by at least one drum around which said cable issuing from the storage drum (2) is wound in a plurality of turns distributed in a single layer, the other end of the cable being intended to hoist or haul a load (7), said at least one drum of the capstan being driven in rotation by means of a second electric motor (5),
**characterized in that** the torque of the electric motor (3) of the storage drum (2) is fixed at a minimum and constant nominal value, determined as a function of the number of turns of cable on the drum or drums of the capstan (4), the minimum coefficient of friction of the peripheral surface of the drum or drums of the capstan in service, and the minimum tension necessary to guarantee correct winding of the cable on the storage drum (2), and **in that**:
▪ the effective unwound length of the cable is measured by determining the effective number of rotations of the storage drum (2);
▪ said effective length is compared with the theoretical unwound length of the cable by integrating the speed of rotation of the motor (5) of the capstan (4) with respect to time;
▪ if the value resulting from this comparison exceeds a predetermined threshold, the actuation of mechanical brakes for locking the storage drum is induced.

2. The method for controlling the operation of a capstan winch as claimed in claim 1, in which the effective unwound length of the cable is determined by means of management electronics integrated into the winch, which receive information emanating from an encoder (1) mounted on the axis of rotation of the storage drum (2) and which are capable of determining said effective length as a function of the number of rotations of the storage drum, the diameter of said storage drum, the diameter of the cable (6), and the maximum number of turns of cable per layer on said drum.

3. A capstan winch implementing the method as claimed in one of claims 1 and 2, comprising:
▪ a drum (2) for storing a hoisting or hauling cable (6), said drum being actuated in rotation by a first electric motor (3), one of the ends of said cable being secured to the drum, and said storage drum (2) being provided with mechanical brakes;
▪ a capstan (4), constituted by at least one drum around which said cable issuing from the storage drum (2) is wound in a plurality of turns distributed in a single layer, the other end of the cable being intended to hoist or haul a load (7), said at least one drum being driven in rotation by means of a second motor (5), which is also electric;
***characterized in that*** an encoder (1) is associated with the axis of rotation of the storage drum (2) in order to determine the number of rotations of said storage drum (2), and **in that** the winch further incorporates management electronics which are capable of determining the effective unwound length of the cable (6) as a function of said number of rotations, the diameter of said storage drum (2), the diameter of the cable (6) and the maximum number of turns of cable per layer.

4. The capstan winch as claimed in claim 3, ***characterized in that*** it comprises a management unit which receives information relating to the theoretical unwound length of the cable on the one hand and the speed of the motor (5) actuating said at least one drum of the capstan (4) in rotation on the other hand, said management unit being capable of establishing a comparison between the theoretical unwound length of the cable and the effective said unwound length which, if it exceeds a predetermined threshold, brings about the activation of the mechanical brakes of the storage drum.
